# EUROPÄISCHE PATENTSCHRIFT

(11) **EP 1 500 118 B1**
(45) Veröffentlichungstag und Bekanntmachung des Hinweises auf die Patenterteilung: **01.06.2016**
(21) Anmeldenummer: 03735262.2
(22) Anmeldetag: 10.04.2003
(51) Int. Cl.: H01H 9/46, H01H 11/06, H01H 1/58

(54) **ELEKTRISCHER LEISTUNGSSCHALTER MIT EINER ANSCHLUSSSCHIENE UND EINEM LICHTBOGENHORN**
ELECTRIC POWER CIRCUIT BREAKER COMPRISING A CONNECTING BAR AND AN ARCING HORN
DISJONCTEUR ELECTRIQUE COMPORTANT UNE BARRE DE CONNEXION ET UNE CORNE DE SOUFFLAGE

(30) Priorität: 26.04.2002 DE 10219558
(43) Veröffentlichungstag der Anmeldung: 26.01.2005
(73) Patentinhaber: Siemens Aktiengesellschaft, 80333 München (DE)
(72) Erfinder: KRUSCHKE, Michael, 16727 Schwante (DE)
(86) Internationale Anmeldenummer: PCT/DE2003/001261
(87) Internationale Veröffentlichungsnummer: WO 2003/092026

(56) Entgegenhaltungen:
- EP-A- 0 400 442
- WO-A-01/39225
- DE-A- 19 819 165
- US-A- 5 589 672

## Beschreibung

Die Erfindung betrifft einen elektrischen Leistungsschalter mit einem Gehäuse und mit einer in einer Öffnung des Gehäuses aufgenommenen Anschlussschiene, deren in das Gehäuse ragendes Ende als Bestandteil einer Schaltkontaktanordnung ausgebildet ist und ein Lichtbogenhorn trägt, das einen auf der Anschlussschiene aufliegenden Befestigungsschenkel besitzt.

Ein Leistungsschalter ist in der DE 198 19 165 A1 beschrieben. Dabei dient eine Schraube als gemeinsames Befestigungsmittel für die Anschlussschiene und das aufliegende Lichtbogenhorn, um die Montage dieser Teile bei de Herstellung des Leistungsschalters zu vereinfachen. Dies geschieht in der Weise, dass sich ein an der Unterseite der Anschlussschiene angeordneter Steg an der Innenseite des Gehäuses abstützt und hierdurch die Position der zur Schaltkontaktanordnung gehörenden inneren Stirnfläche der Anschlussschiene bestimmt ist. Gegen eine Verschiebung der Anschlussschiene nach innen ist am Lichtbogenhorn eine Anschlagleiste vorgesehen, die sich außen am Gehäuse des Leistungsschalters abstützt. Durch in die Anschlussschiene eingreifende und den aufliegenden Befestigungsschenkel durchsetzende Befestigungsmittel werden das Lichtbogenhorn und die Anschlussschiene miteinander verbunden und gleichzeitig gegen Verschiebung in beide Richtungen festgelegt. Zur Montage wird zunächst das Lichtbogenhorn in die zum Durchtritt der Anschlussschiene vorgesehene Öffnung des Gehäuses eingeführt, um die Anschlagleiste zu positionieren. Anschließend wird die Anschlussschiene eingeschoben. Die Höhe der Öffnung im Gehäuse entspricht somit der Gesamthöhe von Anschlussschiene und Befestigungsschenkel des Lichtbogenhorns.

Aus der US 5,589,672 A ist weiter ein elektrischer Leistungsschalter gemäß dem Oberbegriff des Anspruchs 1 bekannt, mit einem Gehäuse, das eine Öffnung zur Aufnahme einer Anschlussschiene aufweist. Das in das Gehäuse ragende Ende der Anschlussschiene gehört zu einer Schaltkontaktanordnung und trägt ein Lichtbogenhorn. Dieses setzt mit einem der beiden freien Schenkel auf der Anschlussschiene, wobei ein in der Anschlussschiene vorgesehenes Loch einen am Schenkel des Lichtbogenhorns angeformten Zapfen aufnimmt, der einen korrespondierenden Querschnitt aufweist.

Der Erfindung liegt die Aufgabe zugrunde, die Montage von Anschlussschiene und Lichtbogenhorn zu vereinfachen und die Zugänglichkeit des Befestigungsmittels für das Lichtbogenhorn zu verbessern. Gemäß der Erfindung wird diese Aufgabe dadurch gelöst, dass die Öffnung der Querschnittsform der Anschlussschiene angepasst bemessen ist, und am Gehäuse ein den Befestigungsschenkel des Lichtbogenhorns oben und seitlich überdeckender Kragen angeformt ist, der den Befestigungsschenkel überdeckt und mit seitlichen Wangen seitlich übergreift, und dass das Lichtbogenhorn zur Verbindung mit der Anschlussschiene mit seinem Befestigungsschenkel flächenhaft auf der Ausnehmungsseite der Anschlussschiene aufliegt, wobei der Vorsprung in die nutförmige Ausnehmung eintaucht. Durch die genannte Gestaltung von Anschlussschiene und Lichtbogenhorn wird erreicht, dass die beiden Teile durch den Vorsprung und die Ausnehmung bereits vor der Montage im Gehäuse des Leistungsschalters in die vorgesehene relative Position gebracht werden können und in dieser Position gemeinsam im Gehäuse montiert werden können. Die Verbindung von Lichtbogenhorn und Anschlussschiene mittels des erwähnten Vorsprunges und der entsprechenden Ausnehmung ermöglicht es, an der Anschlussschiene angreifende Befestigungsmittel zu wählen. Dies hat den Vorteil, dass sich das Befestigungsmittel an einer gegen den Einfluss von Schaltlichtbögen besser geschützten Stelle anbringen lässt. Die Öffnung im Gehäuse ist an die Querschnittsform der Anschlussschiene angepasst und am Gehäuse ein dem Befestigungsschenkel des Lichtbogenhorns oben und seitlich überdeckender Kragen angeformt. Ein solcher Kragen lässt sich derart ausbilden, dass er sich bis in die Nähe des dem Lichtbogen führenden Teiles des Lichtbogenhorns erstreckt und damit eine Verlagerung oder Verschiebung verhindert.

Der am Befestigungsschenkel des Lichtbogenhorns vorgesehene Vorsprung kann im Rahmen der Erfindung als Abkantung ausgebildet sein, wobei die zur Aufnahme des Vorsprunges vorgesehene Ausnehmung als Nut ausgebildet ist. Insbesondere dann, wenn nach einem weiteren Merkmal der Erfindung der Befestigungsschenkel ebenso breit wie die Anschlussschiene bemessen ist, und sich die Abkantung über die ganze Breite des Befestigungsschenkels und die Ausnehmung über die ganze Breite der Anschlussschiene erstreckt, wird eine stabile und somit den betrieblichen Anforderungen entsprechende Verbindung von Lichtbogenhorn und Anschlussschiene erzielt. Die im Gehäuse des Leistungsschalters zur Aufnahme der Anschlussschiene vorgesehene Öffnung kann, wie dies auch bei der Anordnung nach der erwähnten DE 198 19 165 A1 der Fall ist, für die gemein same Höhe von Anschlussschiene und Befestigungsschenkel des Lichtbogenhorns bemessen sein.

Wie bereits erwähnt, wird durch die Erfindung ein den Befestigungsschenkel des Lichtbogenhorns durchsetzendes Befestigungsmittel vermieden. Zur gemeinsamen Befestigung empfiehlt es sich, an der Anschlussschiene einen angeformten Steg als Anschlagmittel am Gehäuse vorzusehen, wie dies bereits durch die DE 198 19 165 A1 bereits bekannt ist. Durch außen am Gehäuse bedienbare Befestigungsmittel wird dieser Steg erfasst und gegen das Gehäuse angedrückt.

Die Erfindung wird im Folgenden anhand des in den Figuren dargestellten Ausführungsbeispieles näher erläutert.

Die Figur 1 zeigt einen für die Erfindung wesentlichen Bereich eines Niederspannungs-Leistungsschalters im Schnitt. Die Figur 2 zeigt in einer vergrößerten perspektivischen Darstellung einen Ausschnitt eines Gehäuses des Niederspannungs-Leistungsschalters gemäß der Figur 1.

Der in der Figur 1 gezeigte Niederspannungs-Leistungsschalter 1 weist in bekannter Weise ein Gehäuse 2 mit einer Rückwand 3 sowie vorzugsweise mehrere Schaltkontaktanordnungen 4 auf. Eine Antriebsvorrichtung 5 dient zur gleichzeitigen Betätigung der Schaltkontaktanordnungen 4. Diese weisen jeweils einen Kontaktträger 6 und daran gegen Federkraft bewegbar angeordnete Kontakthebel 7 auf. Mit den Kontakthebeln 6 zusammenwirkende Kontaktstücke bzw. Kontaktflächen sind an einer in das Gehäuse 2 hineinragenden oberen Anschlussschiene 10 angebracht, die ein Lichtbogenhorn 11 trägt. Oberhalb der Schaltkontaktanordnungen 4 befinden sich Lichtbogenlöschkammern 12. Zur Verbindung der Schaltkontaktanordnungen 4 mit einem äußeren Stromkreis dienen neben den bereits erwähnten oberen Anschlussschienen 10 untere Anschlussschienen 13, die mit den Kontakthebeln 7 durch biegsame Leiter 14 verbunden sind.

Ferner zeigt die Figur 1 eine schraubenlose Verbindung des Lichtbogenhorns 11 mit der oberen Anschlussschiene 10. Das Lichtbogenhorn 11 weist einen zur Führung von Schaltlichtbögen dienenden Hornteil 15 und einen Befestigungsschenkel 16 auf. Dieser ist an seinem Ende mit einem als Abkantung ausgebildeten Vorsprung 17 versehen, zu deren Aufnahme an der Oberseite der Anschlussschiene 10 eine nutförmige Ausnehmung 20 angebracht ist. Der Befestigungsschenkel 16 und die Anschlussschiene 10 besitzen die gleiche Breite. Entsprechend erstreckt sich die Ausnehmung 20 über die ganze Breite der Anschlussschiene 10.

Weitere Einzelheiten und die Vorgehensweise bei der Montage sind näher aus der Figur 2 ersichtlich, die den Bereich der oberen Anschlussschiene 10 und des Lichtbogenhorn 11 vergrößert in einer perspektivischen Darstellung zeigt. Wie durch einen Pfeil 21 angedeutet ist, wird das Lichtbogenhorn 11 zur Verbindung mit der Anschlussschiene 10 mit seinem Befestigungsschenkel 16 zur flächenhaften Auflage auf der Oberseite der Anschlussschiene 10 derart gebracht, dass der Vorsprung 17 in die nutförmige Ausnehmung 20 eintaucht. Diese Baugruppe wird nun in der Richtung eines weiteren Pfeils 22 in eine Öffnung 23 eingeführt, die in der Rückwand 3 des Gehäuses 2 des Leistungsschalters 1 vorgesehen ist. Dabei ist die Öffnung 23 der Anschlussschiene 10 angepasst. Ferner ist an der Rückwand 3 oberhalb der Öffnung 23 ein Kragen 24 angeformt, der den Befestigungsschenkel 16 überdeckt und mit seitlichen Wangen 25 auch seitlich übergreift.

Zur endgültigen Befestigung der oberen Anschlussschiene 10 mit aufgesetztem Lichtbogenhorn sind Befestigungsmittel vorgesehen, die an der Außenseite des Gehäuses 2 bzw. der Rückwand 3 zugänglich sind. Die Anordnung der Befestigungsmittel ist näher aus der Figur 1 ersichtlich. Dort ist gezeigt, dass ein an der Unterseite der Anschlussschiene 10 angeordneter Steg 26 von einer als Druckstück ausgebildeten Mutter 27 erfasst wird. Eine die Rückwand 3 durchsetzende Halteschraube 30 greift in die Mutter 27 ein und drückt die Anschlussschiene 10 mit ihrem Steg 26 von innen gegen die Rückwand 3. Dabei befindet sich ein Kopf 31 der Halteschraube 30 an der Außenseite der Rückwand 3 und ist dadurch zur Benutzung gut zugänglich. Der Befestigungsschenkel 16 des Lichtbogenhorns 11 ist demgegenüber frei von Befestigungsmitteln und ist an seiner Oberseite durch den Kragen 24 weitgehend abgedeckt und geschützt.

Die weiteren der gezeigten Teile eines Schaltpoles eines Niederspannungs-Leistungsschalters entsprechen einer üblichen Bauform, wie sie beispielsweise der EP 0 898 779 B1 zu entnehmen sind und werden daher nicht näher beschrieben.

Die Ausnehmung 20 in der Anschlussschiene 10 kann zweckmäßig bei deren Herstellung durch Profilierung in der gleichen Weise wie der Steg 26 eingebracht sein. Daher ist es entbehrlich, die Ausnehmung 20 durch eine gesonderte Bearbeitung der Anschlussschiene 10 herzustellen.

## Patentansprüche

1. Elektrischer Leistungsschalter (1) mit einem Gehäuse (2) und mit einer in einer Öffnung (23) des Gehäuses (2) aufgenommenen Anschlussschiene (10), deren in das Gehäuse (2) ragendes Ende als Bestandteil einer Schaltkontaktanordnung (4) ausgebildet ist und ein Lichtbogenhorn (11) trägt, das einen auf der Anschlussschiene (10) aufliegenden Befestigungsschenkel (16) besitzt, wobei an dem Befestigungsschenkel (16) des Lichtbogenhorns (10) wenigstens ein gegen die Anschlussschiene (10) gerichteter Vorsprung (17) ausgebildet ist, und wobei die Anschlussschiene (10) eine Ausnehmung (20) zur Aufnahme des Vorsprunges (17) besitzt,
**dadurch gekennzeichnet,**
**dass** die Öffnung (23) der Querschnittsform der Anschlussschiene (10) angepasst bemessen ist, und am Gehäuse (2) ein den Befestigungsschenkel (16) des Lichtbogenhorns (11) oben und seitlich überdeckender Kragen (24) angeformt ist, der den Befestigungsschenkel (16) überdeckt und mit seitlichen Wangen (25) seitlich übergreift, und
**dass** das Lichtbogenhorn (11) zur Verbindung mit der Anschlussschiene (10) mit seinem Befestigungsschenkel (16) flächenhaft auf der Ausnehmungsseite der Anschlussschiene (10) aufliegt, wobei der Vorsprung (17) in die nutförmige Ausnehmung (20) eintaucht.

2. Leistungsschalter nach Anspruch 1,
**dadurch gekennzeichnet,**
**dass** der Vorsprung (17) am Befestigungsschenkel (16) des Lichtbogenhorns (10) als Abkantung ausgebildet ist und dass die Ausnehmung (20) der Anschlussschiene (10) als Nut ausgebildet ist.

3. Leistungsschalter nach Anspruch 2,
**dadurch gekennzeichnet,**
**dass** der Befestigungsschenkel (16) ebenso breit wie die Anschlussschiene (10) bemessen ist und dass sich der Vorsprung (17) über die ganze Breite des Befestigungsschenkels (16) und die Ausnehmung (20) über die ganze Breite der Anschlussschiene (10) erstreckt.

4. Leistungsschalter nach Anspruch 1,
**dadurch gekennzeichnet,**
**dass** die Anschlussschiene (10) einen angeformten Steg (26) als Anschlagmittel am Gehäuse (2) besitzt und dass den Steg (26) erfassende und außen am Gehäuse (2) bedienbare Befestigungsmittel (31) vorgesehen ist.

## Claims

1. Electrical power breaker (1) having a housing (2) and having a connecting rail (10) accommodated in an opening (23) in the housing (2), the end of said connecting rail (10) which protrudes into the housing (2) being part of a switching contact arrangement (4) and bearing an arcing horn (11) which has a fixing limb (16) resting on the connecting rail (10), wherein at least one projection (17) pointing towards the connecting rail (10) is formed on the fixing limb (16) of the arcing horn (10), and wherein the connecting rail (10) has a recess (20) for the purpose of accommodating the projection (17),
**characterized**
**in that** the opening (23) is dimensioned such that it is matched to the cross-sectional shape of the connecting rail (10), and a collar (24) which covers the fixing limb (16) of the arcing horn (11) at the top and at the sides is integrally formed on the housing (2), which collar covers the fixing limb (16) and overlaps the said fixing limb laterally with lateral side pieces (25), and
**in that** the arcing horn (11), for the purpose of connecting it to the connecting rail (10), bears with its fixing limb (16) over a large area on the recess side of the connecting rail (10), wherein the projection (17) is inserted into the recess (20) in the form of a groove.

2. Power breaker according to Claim 1,
**characterized**
**in that** the projection (17) is in the form of a bent-back section on the fixing limb (16) of the arcing horn (10), and in that the recess (20) of the connecting rail (10) is in the form of a groove.

3. Power breaker according to Claim 2,
**characterized**
**in that** the fixing limb (16) is dimensioned to have the same width as the connecting rail (10), and in that the projection (17) extends over the entire width of the fixing limb (16), and the recess (20) extends over the entire width of the connecting rail (10).

4. Power breaker according to Claim 1,
**characterized**
**in that** the connecting rail (10) has an integrally formed web (26) as the stop means on the housing (2), and in that fixing means (31), which grip the web (26) and can be operated from the outside on the housing (2), are provided.

## Revendications

1. Disjoncteur ( 1 ) électrique, comprenant un corps ( 2 ) et une barre ( 10 ) de connexion, qui est reçue dans une ouverture ( 23 ) du corps ( 2 ) et dont l'extrémité, pénétrant dans le corps ( 2 ), est constituée en partie d'un agencement ( 4 ) de contact du disjoncteur et porte une corne ( 11 ) d'arc, qui a une branche ( 16 ) de fixation s'appliquant sur la barre ( 10 ) de connexion,
dans lequel il est constitué, sur la branche ( 16 ) de fixation de la corne ( 10 ) d'arc, au moins une saillie ( 17 ) dirigée vers la barre ( 10 ) de connexion et dans lequel la barre ( 10 ) de connexion a un évidement ( 20 ) de réception de la saillie ( 17 ),
**caractérisé**
**en ce que** l'ouverture ( 23 ) est, en dimension, adaptée à la forme de la section transversale de la barre ( 10 ) de connexion et
il est formé, sur le corps ( 2 ), un collet ( 24 ) recouvrant en haut et latéralement la branche ( 16 ) de fixation de la corne ( 11 ) d'arc, qui recouvre la branche ( 16 ) de fixation et empiète latéralement par ses joues ( 25 ) latérales et
**en ce que** la corne ( 11 ) d'arc s'applique pour la fixation à la barre ( 10 ) de connexion par sa branche ( 16 ) de fixation suivant une surface au côté de l'évidement de la barre ( 10 ) de connexion, la saillie ( 17 ) pénétrant dans l'évidement ( 20 ) en forme de rainure.

2. Disjoncteur suivant la revendication 1,
**caractérisé**
**en ce que** la saillie ( 17 ) est constituée sur la branche ( 16 ) de fixation de la corne ( 10 ) d'arc sous la forme d'un pliage et en ce que l'évidement ( 20 ) de la barre ( 10 ) de connexion est constitué sous la forme d'une rainure.

3. Disjoncteur suivant la revendication 2,
**caractérisé**
**en ce que** la branche ( 16 ) de fixation a la même dimension en largeur que la barre ( 10 ) de fixation et en ce que la saillie ( 17 ) s'étend sur toute la largeur de la branche ( 16 ) de fixation et l'évidement ( 20 ) sur toute la largeur de la barre ( 10 ) de connexion.

4. Disjoncteur suivant la revendication 1,
**caractérisé**
**en ce que** la barre ( 10 ) de connexion a une barrette ( 26 ) venue de matière comme moyen de butée sur le corps ( 2 ) et en ce qu'il est prévu des moyens ( 31 ) de fixation prenant la barrette ( 26 ) et pouvant être manoeuvrés de l'extérieur du corps.
